# EUROPÄISCHE PATENTSCHRIFT

(11) **EP 0 103 059 B1**
(45) Veröffentlichungstag und Bekanntmachung des Hinweises auf die Patenterteilung: **12.11.1986**
(21) Anmeldenummer: 82730119.3
(22) Anmeldetag: 13.09.1982
(51) Int. Cl.: B26D 5/12, B26D 7/10

(54) **Trennvorrichtung zum Teilen trennfähiger Materialien**
Cutter for dividing severable material
Dispositif de coupe pour diviser des matériaux séparables

(43) Veröffentlichungstag der Anmeldung: 21.03.1984
(73) Patentinhaber: awfi Arbeitswissenschaftliches Forschungsinstitut GmbH, D-1000 Berlin 30 (DE); Ortwein, Heinz, D-1000 Berlin 21 (DE)
(72) Erfinder: Castagna, Wolfgang, Dipl.-Ing., D-1000 Berlin 61 (DE); Krankenhagen, Jochen, Dr.-Ing., D-1000 Berlin 19 (DE); Ortwein, Heinz, Dipl.-Ing., D-1000 Berlin 21 (DE); Weertz, Klaus, Dr.-Ing., D-1000 Berlin 37 (DE)
(74) Vertreter: Pfenning, Meinig & Partner

## Beschreibung

Die Erfindung geht aus von einer Trennvorrichtung zum Teilen trennfähiger Materialien unterschiedlicher Eigenschaften nach der Gattung des Hauptanspruchs.

In der industriellen Fertigung sind als Trennvorrichtungen Schneidmaschinen, insbesondere in der Textilindustrie bekannt. Dabei wird die für den Schneidvorgang notwendige Bewegung des Messers von einem rotierenden Elektromotor erzeugt und über mechanische Einrichtungen umgelenkt. Mit dieser Schneidmaschine werden in der Regel übereinanderliegende Lagen von Stoff oder Leder geschnitten, wobei sie durch die Bedienungsperson mit der Hand geführt wird und der benötigte Vorschub durch Muskelkraft aufgebracht wird. Dieser Arbeitsvorgang ist für die Bedienungsperson sehr anstrengend und ermüdend, da der Elektromotor und die Umlenkeinrichtung, zum Beispiel ein Getriebe, ein großes Gewicht aufweisen. Es ist auch schon bekannt, Führungsvorrichtungen für das Messer vorzusehen, um so die Schnittgenauigkeit zu verbessern. Diese Führungsvorrichtungen sind aber durch ihre Konstruktion sehr platzaufwendig und die Handhabung der gesamten Schneidmaschine ist umständlich.

Aus der FR-A-2 245 171 ist eine Schneidvorrichtung bekannt, deren Schneidmesser vertikal angeordnet ist und von einem pneumatischen Motor angetrieben wird. Der pneumatische Motor weist eine Kolbenzylinderanordnung auf, wobei das Schneidmesser mit dem Kolben verbunden ist. Die Gaszufuhr zu der Kolbenzylinderanordnung erfolgt über eine Steuervorrichtung, die außerdem den Hub, d. h. die Amplitude des Schneidmessers und die Frequenz des pneumatischen Motors steuert.

Der Erfindung liegt die Aufgabe zugrunde, eine Trennvorrichtung zum Teilen trennfähiger Materialien zu schaffen, die leicht in der Handhabung ist und Möglichkeiten zur Steuerung und Regelung der verschiedenen Einflußgrößen des Schneidvorganges aufweist, um eine Optimierung des Schneidvorganges zu erreichen.

Diese Aufgabe wird erfindungsgemäß durch die kennzeichnenden Merkmale des Hauptanspruchs in Verbindung mit den Merkmalen des Oberbegriffs gelöst.

Die Leistungsdichte der Hydraulik erlaubt unter Verwendung des Arbeitszylinders mit Kolben eine starke Verkleinerung der Bauelemente zur Realisierung der Bewegungsabläufe sowie für das Zurverfügungstellen der benötigten Schneidkräfte. Die Verkleinerung der Bauelemente bewirkt eine wesentliche Verringerung des Werkzeuggewichtes, so daß hieraus eine bessere Handhabung des Werkzeuges resultiert. Es bietet sich ein erhöhter Einsatz in Robotern an, da nur geringe Massenkräfte bewegt werden müssen und die Positioniergenauigkeit verbessert ist. Die Steuer- und Regeleinrichtung, die auf den hydraulisch bzw. pneumatisch angetriebenen Arbeitszylinder mit Kolben wirkt, erlaubt eine Optimierung der Schnittgeschwindigkeit in Abhängigkeit von der Frequenz, der Amplitude und des Vorschubs des Trennwerkzeuges sowie von dem zu teilenden Material. Die geringen bewegten Massen der Trennvorrichtung sowie die Eigenschaften der Hydraulik erlauben durch geeignete Absperreinrichtungen der Druck- und/oder Tankleitung ein sofortiges Anhalten der Werkzeugbewegung.

Durch die in den Unteransprüchen angegebenen Maßnahmen sind vorteilhafte Weiterbildungen und Verbesserungen möglich.

Vorteilhaft ist die Möglichkeit, das Trennwerkzeug mit dem den Kolben im Arbeitszylinder antreibenden Medium zu kühlen. Durch den Kolbenhub ergibt sich ein ständiger Austausch des Kühlmediums linear abhängig von der Frequenz und Amplitude ist, so daß bei größerer Erwärmung des Werkzeuges eine größere Kühlmenge zugeführt wird. Weiterhin ergibt sich die Möglichkeit, die bei dem Trennvorgang möglicherweise auftretenden Späne, durch Luft, die gleichzeitig als Kühlmedium verwendet werden kann, abzuführen.

Ausführungsbeispiele der Erfindung sind in der Zeichnung dargestellt und werden mit Hilfe der nachfolgenden Beschreibung näher erläutert. Es zeigen :
Figur 1 schematisch die erfindungsgemäße Vorrichtung ;
Figur 2 einen Längsschnitt durch einen Teil des Trennwerkzeuges. und des Arbeitszylinders ;
Figur 3 einen Querschnitt durch das Trennwerkzeug mit Führung und
Figur4 die schaltungsgemäße Ausgestaltung der Regelschaltung.

Bei dem in Fig. gezeigten Ausführungsbeispiel ist mit 1 das Trennwerkzeug bezeichnet, das zum Beispiel als Messer oder Sägeblatt ausgebildet sein kann. In einem Arbeitszylinder 2 arbeitet ein Kolben 2a, der hydraulisch oder pneumatisch ausgebildet sein kann. Im vorliegenden Beispiel soll die Erfindung mit Hilfe der Hydraulik durchgeführt werden. Der obere Teil des Werkzeuges 1 geht direkt in den Kolben 2a über. Der Kolben 2a im Arbeitszylinder 2 wird durch einen hydraulischen Impulsgenerator 3 angetrieben, wobei die Hydraulikleitungen durch die strichpunktierten Linien angedeutet sind. Der hydraulische Impulsgenerator 3 verwandelt den ihm zugeführten Hydraulikstrom in einen pulsierenden Hydraulikstrom, so daß das mit dem Kolben 2a im Arbeitszylinder 2 verbundene Trennwerkzeug 1 mit dem von dem Impulsgenerator gelieferten pulsierenden Hydraulikstrom Hin- und Herbewegungen ausführt, wobei die Amplitude dertranslatorischen Bewegung abhängig vom Druck und der Menge der Hydraulikflüssigkeit ist. Der Antrieb des Impulsgenerators 3 erfolgt durch einen Steuermotor 4, der wahlweise als Elektromotor, zum Beispiel als Schrittmotor oder als Hydraulikmotor ausgebildet sein kann. Der Hydraulikmotor kann dabei über die gleiche Druckleitung wie der Impulsgenerator 3 gespeist werden. Mit 5 sind die Hydraulikleitungen für die Hydraulikversorgung bezeichnet, die einerseits von der Pumpe gespeist werden und andererseits in den Tank zurückführen. Die Hydraulikleitungen 5 können je nach Bedarf als flexible Schlauch- oder Metaiteitungen ausgebildet sein.

In der Fig. 1 ist die Trennvorrichtung als eine konstruktive Einheit ausgeführt, wobei diese Anordnung kurze Wege für den Hydraulikstrom gewährleisten. Das Trennwerkzeug 1 kann hierbei mit dem gesamten Zylinder 2 über Schraub- oder Steckverbindungen mit dem Impulsgenerator ausgetauscht werden. Der Kolben 2a kann aber auch als Fassung für das Trennwerkzeug 1 dienen, wobei dieses dann getrennt vom Kolben 2a austauschbar ist. Selbstverständlich können der Arbeitszylinder 2, der Impulsgenerator 3 und der Steuermotor auch getrennt voneinander angeordnet sein, wobei dann zwischen den Teilen Hydraulikleitungen vorgesehen sein müssen.

In Fig. 2 sind Teile der erfindungsgemäßen Vorrichtung in anderer Ansicht dargestellt, wobei die Zuordnung des Trennwerkzeuges 1 zu dem Arbeitszylinder 2 und dem Impulsgenerator 3 der Fig. 1 entspricht. Zusätzlich ist eine Werkzeugführung 6 vorgesehen (s. auch Fig. 3), in der das Trennwerkzeug 1 geführt ist. Zwischen Werkzeug 1 und Führung 6 ist ein Hohlraum 7 vorhanden. In diesen Hohlraum 7 wird über die Vorlaufleitung 8 Hydraulikflüssigkeit eingeleitet und über die Rücklaufleitung 9 abgeführt. Die Hydraulikflüssigkeit dient dabei zur Abführung der Wärme des Trennwerkzeuges 1. Die Vorlaufleitung 8 wird in die Werkzeugführung 6 bis zum unteren Ende eingeführt, wodurch die Wärmeabführung vom Werkzeug 1 verbessert wird. Die Vorlaufleitung 8 wird über den Impulsgenerator 3 angesteuert, wobei sich bei doppelt wirkendem Zylinder 2 ein kontinuierlicher Vorlaufstrom ergibt. Die Rücklaufleitung 9 geht vom oberen Ende der Werkzeugführung 6 aus und kann direkt mit der Tankleitung verbunden sein oder über den Impulsgenerator 3 als Steuerglied (zum Beispiel Druckbegrenzung des Kühlkreislaufes) geführt sein. Durch den Hub des Kolbens 2a findet ein ständiger Austausch der Kühlflüssigkeit statt, wobei die Strömungsgeschwindigkeit der Hydraulikflüssigkeit linear abhängig von der Frequenz und der Amplitude des Kolbens 2a ist. Bei größeren Schnittgeschwindigkeiten, das heißt bei höherer Frequenz und/oder Amplitude des Werkzeuges 1, würde sich eine größere Erwärmung des Trennwerkzeuges 1 ergeben. Da aber gleichzeitig eine größere Kühlmenge, das heißt ein größerer Hydraülikstrom an dem Trennwerkzeug 1 vorbeigeführt wird, wird dieser größeren Erwärmung des Werkzeuges 1 entgegengearbeitet. Damit die Hydraulikflüssigkeit nicht aus der Führung 6 entweichen kann, sind Dichtungen 10 zwischen Trennwerkzeug 1 und Führer 6 vorgesehen, die gleichzeitig als Führungsleisten dienen. Zur weiteren Unterstützung des Werkzeuges 1 sind über seine Länge an der Führung 6 Führungssegmente 11 angeordnet.

Im eben beschriebenen Beispiel wird die Hydraulikflüssigkeit als Kühlmedium verwendet. Bei einem pneumatisch angetriebenen Kolben 2a bietet sich Luft als Kühlmedium an, wobei die Steuerung und Regelung des Luftstromes wie oben beschrieben durchgeführt wird. Es ist aber auch denkbar. daß auch bei einem hydraulisch angetriebenen Kolben 2a die Kühlung über einen Luftstrom erfolgt. Dabei kann bei spanabhebenden Trennwerkzeugen dieser Luftstrom gleichzeitig zum Entfernen und Wegführen der Späne verwendet werden, indem in der Nähe des Werkzeuges Luftauslässe in der Führung vorgesehen werden.

In Fig. 4 ist eine Steuer- und Regelschaltung für die Frequenz und die Amplitude des Trennwerkzeuges 1 dargestellt. Dabei sind ein Weggeber 12 und ein Temperaturfühler 13 mit dem Werkzeug 1 verbunden. Der Weggeber 12 ist über einen Brückenverstärker 14, einem Differenzierverstärker 15 und einem Brückengleichrichter 16 an einen Eingang des Reglers 17 angeschlossen. An einem weiteren Eingang des Reglers 17 liegt das vom Temperaturfühler 13 über einen Verstärker 20 gelieferte Signal an. Weiterhin ist ein Eingang 24 für die Soll-Größe vorgesehen. Der Ausgang des Reglers 17 ist über eine Treiberschaltung 18 mit einem Magnetventil 19 verbunden. Der das Ausgangssignal des Temperaturfühlers 13 verstärkende Verstärker 20 ist an einen Spannungs/Frequenzwandler 21 angeschlossen, der über eine Steuereinheit 22 mit dem als Schrittmotor 23 ausgebildeten Steuermotor 4 verbunden ist.

Über den Weggeber 12 wird die Amplitude des Trennwerkzeuges 12 gemessen und in ein elektrisches Signal umgewandelt. Dieses Signal wird verstärkt, differenziert und gleichgerichtet und als Eingangssignal dem Regler 17 zugeführt. Bei Abweichung von der durch den Eingang 24 vorgegebenen Soll-Größe wird das Magnetventil 19 verstellt, so daß die dem Impulsgenerator 3 zugeführte Hydraulikflüssigkeitsmenge verändert und geregelt werden kann. Zusätzlich kann die Amplitudenregelung auch von der Werkzeugerwärmung ausgehen, wobei die Verstellung des Magnetventils 19 in Abhängigkeit von dem vom Temperaturfühler 13 gelieferten Signal erfolgt. Weiterhin wird im vorliegenden Schaltungsbeispiel die Frequenz des Trennwerkzeuges 1 abhängig von der Erwärmung des Werkzeuges gesteuert, wobei das vom Temperaturfühler 13 gelieferte Signal dem Spannungs/Frequenzwandler zugeführt wird und in ein frequenzabhängiges Signal umgewandelt wird. Über die Steuereinheit 22 wird der Schrittmotor 23 gesteuert, wobei die Drehzahlveränderung des Schrittmotors 23 die Frequenzänderung des Werkzeuges 1 bewirkt.

Die angegebene Schaltung entsprechend Fig. 4 ist als Beispiel zu sehen. Es ist auch möglich, daß die Frequenzregelung abhängig von dem Signal eines Geschwindigkeitsgebers durchgeführt werden kann, wobei die Soll-Größe entsprechend der dargestellten Amplitudenregelung durch die Werkzeugerwärmung beeinflußt werden kann. Die vorliegende Erfindung ist anhand einer Trennvorrichtung mit translatorischer Bewegung des Werkzeuges beschrieben worden. Eine Übertragüng der vorliegenden Erfindung auf eine Vorrichtung mit rotierenden Bewegungen des Werkzeuges ist möglich.

## Patentansprüche

1. Trennvorrichtung bestehend aus einem Trennwerkzeug (1) und einer das Trennwerkzeug bewegenden Antriebseinrichtung (2, 3, 4), wobei ein angetriebener Kolben (2a) eines Arbeitszylinders (2) wenigstens einen Teil der Fassung des Trennwerkzeuges bildet, und eine Steuer- und Regeleinrichtung (3, 4, 12-24) zur Anpassung der Amplitude und/oder Frequenz des Trennwerkzeuges an vorgegebene Größen, wie Art des zu trennenden Materials oder Vorschub des Trennwerkzeuges vorgesehen ist, dadurch gekennzeichnet, daß der Kolben (2a) des Arbeitszylinders (2) von der Steuereinrichtung mittels eines von einem Steuermotor (4) angetriebenen Impulsgenerators (3) hydraulisch gesteuert wird, wobei die Steuer- und Regeleinrichtung eine Regelschaltung (14-19) aufweist, die über Weg- und/ oder Geschwindigkeitsgeber (12) den Augenblickswert der Amplitude und/oder Frequenz des Trennwerkzeuges (1) feststellt und diese auf einen vorgebbaren Sollwert regelt.

2. Vorrichtung nach Anspruch 1, dadurch gekennzeichnet, daß die Steuer- und Regeleinrichtung eine Steuerschaltung aufweist, die einen Temperaturfühler (13) zur Messung der Werkzeugtemperatur mit einem nachgeschalteten Spannungs/Frequenzwandler (21) umfaßt, dessen Ausgangssignal als Steuergröße für die Frequenz des Trennwerkzeuges (1) dient.

3. Vorrichtung nach Anspruch 1 oder 2, dadurch gekennzeichnet, daß das Trennwerkzeug (1) in einer Führung (6) geführt ist, wobei das Trennwerkzeug über die Führung kühlbar ist.

4. Vorrichtung nach Anspruch 3, dadurch gekennzeichnet, daß zwischen der Führung (6) und dem Trennwerkzeug (1) ein Hohlraum (7) vorhanden ist, über den dem Trennwerkzeug (1) ein Kühlmedium direkt zuführbar ist.

5. Vorrichtung nach Anspruch 3, dadurch gekennzeichnet, daß innerhalb der Führung (6) ein Kühlmedium vorgesehen ist, das das Trennwerkzeug (1), ohne mit diesem in direktem Kontakt zu stehen, kühlt.

6. Vorrichtung nach einem der Ansprüche 3 bis 5, dadurch gekennzeichnet, daß das Kühlmedium die Hydraulikflüssigkeit ist.

7. Vorrichtung nach einem der Ansprüche 3 bis 6, dadurch gekennzeichnet, daß das Kühlmedium über eine Vorlaufleitung (8) am unteren Ende der Führung (6) eingeleitet wird und am oberen Ende über eine Rücklaufleitung (9) zurückgeführt wird.

8. Vorrichtung nach einem der Ansprüche 3, 4, 6 und 7, dadurch gekennzeichnet, daß zwischen Trennwerkzeug (1) und Führung (6) Dichtungen (10) vorgesehen sind, die gleichzeitig als Führungsleisten dienen.

9. Vorrichtung nach einem der Ansprüche 3 bis 8, dadurch gekennzeichnet, daß zur Unterstützung der Führung des Trennwerkzeuges (1) Führungselemente (11) vorgesehen sind.

10. Vorrichtung nach einem der Ansprüche 3 bis 9, dadurch gekennzeichnet, daß die Strömungsgeschwindigkeit des Kühlmediums abhängig von der Frequenz und Amplitude des Trennwerkzeuges (1) ist.

11. Vorrichtung nach einem der Ansprüche 3 bis 10, dadurch gekennzeichnet, daß das Kühlmedium Luft ist.

12. Vorrichtung nach Anspruch 11, dadurch gekennzeichnet, daß die Luft gleichzeitig zum Wegführen der bei dem Trennvorgang auftretenden Späne dient.

13. Vorrichtung nach einem der vorausgehenden Ansprüche, dadurch gekennzeichnet, daß der Arbeitszylinder (2) wenigstens teilweise als Griff zur Handhabung der Vorrichtung dient.

14. Vorrichtung nach einem der vorausgehenden Ansprüche, dadurch gekennzeichnet, daß Teile des Trennwerkzeuges (1) selbst als Kolben (2a) des Arbeitszylinders (2) ausgebildet sind.

15. Vorrichtung nach einem der vorausgehenden Ansprüche, dadurch gekennzeichnet, daß hydraulischer Arbeitszylinder (2), Impulsgenerator mit Steuermotor (4) eine konstruktive Einheit bilden.

16. Vorrichtung nach einem der vorausgehenden Ansprüche, dadurch gekennzeichnet, daß der Arbeitszylinder (2) mit Kolben (2a) und Trennwerkzeug (1) über Schraub- oder Steckverbindungen mit der Steuer- und Regeleinrichtung verbunden ist.

## Claims

1. Cutter comprising a cutting tool (1) and a drive means (2, 3, 4) moving said cutting tool, a driven piston (2a) of a working cylinder (2) forming at least part of the cutting tool mount, and a control and regulating device (3, 4, 12-24) for adapting the amplitude and/or frequency of the cutting tool to preset quantities, such as the nature of the material to be cut or the cutting tool feed, characterized in that the piston (2a) of the working cylinder (2) is hydraulically controlled by the control device by means of a pulse generator (3) driven by a control motor (4), the control and regulating device having a regulating circuit (14-19) which, by means of displacement and/or speed transducers (12), establish the instantaneous value of the amplitude and/or frequency of the cutting tool (1) and regulates same to a presettable desired value.

2. Cutter according to claim 1, characterized in that the control and regulating device has a control circuit, which comprises a temperature sensor (13) for measuring the tool temperature with a series-connected voltage/frequency converter (21), whose output signal serves as a control quantity for the frequency of the cutting tool (1).

3. Cutter according to claims 1 or 2, characterized in that the cutting tool (1) is guided in a guide (6), the cutting tool being coolable by means of the guide.

4. Cutter according to claim 3, characterized in that a cavity (7) is provided between guide (6) and cutting tool (1) by means of which the latter is directly supplied with a cooling medium.

5. Cutter according to claim 3, characterized in that within the guide (6) is provided a cooling medium, which cools the cutting tool (1) without being in direct contact therewith.

6. Cutter according to one of the claims 3 to 5, characterized in that the cooling medium is the hydraulic fluid.

7. Cutter according to one of the claims 3 to 6, characterized in that the cooling medium is introduced by means of a forward feed line (8) at the lower end of guide (6) and is returned at the upper end by means of a return line (9).

8. Cutter according to one of the claims 3,.4, 6 and 7, characterized in that packings (10) are provided between cutting tool (1) and guide (6) and simultaneously serve as work guides.

9. Cutter according to one of the claims 3 to 8, characterized in that guide elements (11) are provided for supporting the guide of cutting tool (1 ).

10. Cutter according to one of the claims 3 to 9, characterized in that the flow rate of the cooling medium is dependent on the frequency and amplitude of the cutting tool (1).

11. Cutter according to one of the claims 3 to 10, characterized in that the cooling medium is air.

12. Cutter according to claim 11, characterized in that the air simultaneously serves for removing the chips produced during the cutting process.

13. Cutter according to one of the preceding claims, characterized in that the working cylinder (2) at least partly serves as a grip for handling the cutter.

14. Cutter according to one of the preceding claims, characterized in that parts of the cutting tool (1) are constructed as the actual piston (2a) of working cylinder (2).

15. Cutter according to one of the preceding claims, characterized in that hydraulic working cylinder (2), together with the pulse generator and control motor (4) form a constructional unit.

16. Cutter according to one of the preceding claims characterized in that the working cylinder (2) with piston (2a) and cutting tool (1) are connected to the control and regulating device by means of screw or plug connections.

## Revendications

1. Dispositif de coupe pour diviser des matériaux séparables comportant un outil tranchant (1), un dispositif d'entraînement (2, 3, 4) pour mettre en mouvement l'outil tranchant, un piston moteur (2a) actionné dans un cylindre moteur (2) formant au moins une partie du manche de l'outil tranchant, et un dispositif de commande et de réglage (3,4,12-24) pour ajuster l'amplitude et/ou la fréquence de l'outil tranchant à des données, comme nature des matériaux à découper ou avance de l'outil, ledit dispositif étant caractérisé en ce que le piston (2a). du cylindre (2) est commandé hydrauliquement à l'aide d'un générateur d'impulsions (3) entraîné par un moteur de commande (4), le dispositif de commande et de réglage ayant un circuit de réglage (14-19) qui détermine à l'aide de transducteurs de déplacement et/ou de vitesse (12) la valeur instantanée de l'amplitude et/ou de la fréquence de l'outil tranchant (1) et règle celles-là à une valeur de consi- . gne.

2. Dispositif selon la revendication 1, caractérisé en ce que le dispositif de commande et de réglage comporte un circuit de commande ayant des moyens (13) pour mesurer la température de l'outil tranchant et un convertisseur (21) tension- fréquence dont le signal de sortie sert comme donnée de commande pour la fréquence de l'outil tranchant.

3. Dispositif selon la revendication 1 ou 2, caractérisé en ce que l'outil tranchant est guidé dans des moyens de guidage (6) et peut être réfrigéré par l'intermédiaire des moyens de guidage.

4. Dispositif selon la revendication 3, caractérisé en ce qu'une cavité (7) existe entre les moyens de guidage (6) et l'outil tranchant (1) par laquelle un milieu réfrigérant peut être amené directement vers l'outil tranchant.

5. Dispositif selon la revendication 3, caractérisé en ce qu'un milieu réfrigérant est prévu à l'intérieur des moyens de guidage (6) qui réfrigère l'outil tranchant sans être en contact immédiat.

6. Dispositif selon l'une des revendications 3 à 5, caractérisé en ce que le milieu réfrigérant est un liquide hydraulique.

7. Dispositif selon l'une des revendications 3 à 6, caractérisé en ce que le milieu réfrigérant est introduit par une conduite (8) dans le bas bout des moyens de guidage (6) et reconduit par une conduite de reflux (9) au haut bout des moyens de guidage.

8. Dispositif selon l'une des revendications 3, 4, 6 ou 7, caractérisé en ce que des joints (10) sont prévus entre l'outil tranchant et les moyens de guidage qui servent concurremment comme bandes de guidage.

9. Dispositif selon l'une des revendications 3 à 8, caractérisé en ce que des éléments de guidage (11) sont prévus pour l'appui du guidage de l'outil tranchant.

10. Dispositif selon l'une des revendications 3 à 9, caractérisé en ce que la vitesse d'écoulement du milieu réfrigérant dépend de la fréquence et de l'amplitude de l'outil tranchant.

11. Dispositif selon l'une des revendications 3 à 10, caractérisé en ce que le milieu réfrigérant est air.

12. Dispositif selon la revendication 11, caractérisé en ce que l'air sert concurremment pour emporter les copeaux se formant pendant le processus de découpage.

13. Dispositif selon l'une des revendications précédentes, caractérisé en ce que le cylindre moteur sert au moins partiellement comme manche pour manoeuvrer le dispositif.

14. Dispositif selon l'une des revendications précédentes, caractérisé en ce que des parties de l'outil tranchant même forment le piston (2a) du cylindre.

15. Dispositif selon l'une des revendications précédentes, caractérisé en ce que le cylindre moteur (2) hydraulique et le générateur d'impulsions avec moteur de commande (4) forment une unité constructive.

16. Dispositif selon l'une des revendications précédentes, caractérisé en ce que le cylindre (2) avec piston (2a) et l'outil tranchant sont liés au dispositif. de commande et de réglage par connexions à vis ou à fiche.
